# EUROPÄISCHE PATENTSCHRIFT

(11) **EP 0 168 613 B1**
(45) Veröffentlichungstag und Bekanntmachung des Hinweises auf die Patenterteilung: **10.01.1990**
(21) Anmeldenummer: 85106901.3
(22) Anmeldetag: 04.06.1985
(51) Int. Cl.: F02D 1/04

(54) **Drehzahlregler für Kraftstoffeinspritzpumpen**
Speed governor for a fuel injection pump
Régulateur de vitesse pour pompe à injection de combustible

(30) Priorität: 13.07.1984 DE 8421006 U; 08.01.1985 DE 3500341
(43) Veröffentlichungstag der Anmeldung: 22.01.1986
(73) Patentinhaber: ROBERT BOSCH GMBH, 70442 Stuttgart (DE)
(72) Erfinder: Bofinger, Günter, D-7143 Vaihingen (DE); Maier, Claus, D-7140 Ludwigsburg (DE)

(56) Entgegenhaltungen:
- FR-A- 2 438 747
- GB-A- 2 119 962
- US-A- 2 317 022
- PATENT ABSTRACTS OF JAPAN, Band 6, Nr. 253 (M-178)[1131], 11. Dezember 1982; & JP - A - 57 148 032 (DIESEL KIKI K.K.) 13.09.1982

## Beschreibung

### Stand der Technik

Die Erfindung geht aus von einem Drehzahlregler für Kraftstoffeinspritzpumpen nach der Gattung des Hauptanspruchs. Bei einem bekannnten Drehzahlregler (verwendet in Bosch-Verteilereinspritzpumpen Typ VE) ist die Leerlauffeder zwischen den beiden Hebeln angeordnet und parallel zu einer Startfeder geschaltet, die ebenfalls zwischen Hebeln und parallel zur Leerlauffeder angeordnet ist. Die als Schraubendruckfeder ausgebildete Leerlauffeder beginnt erst dann einzugreifen, wenn der Starthebel entgegen der Kraft der Startfeder aus einer, einer Startübermenge entsprechenden Stellung in die Leerlaufstellung geschwenkt wird, um im weitgehend lastfreien Betrieb die Leerlaufdrehzahl zu regeln. Hierfür steht ihr ein gewisser Hub zur Verfügung, bevor dann beispielsweise bei Lastaufnahme durch eine Verstellung bzw. ein Spannen der Hauptregelfeder oder auch bei Abnahme der Last bzw. des Fahrwiderstandes und damit steigender Drehzahl die beiden Hebel kraftschlüssig zusammenstossen, so dass für diese Bereiche die Leerlauffeder ausgeschaltet ist.

Gerade bei einem Leerlaufbetrieb, in dem verhältnismässig niedere Leerlaufdrehzahlen eingehalten werden sollen, ist der Ungleichförmigkeitsgrad (P-Grad) der Einspritzmengenänderung über der Drehzahl hoch, so dass sich die Unterschiede von für die Leerlaufdrehzahl von Einfluss seienden Kenngrössen verhältnismässig stark auswirken. Derartige Kenngrössen sind bereits motorseitig in der Verbrennungsqualität oder Zündwilligkeit zu finden, aber auch in Reibungskräften oder Toleranzen in der Kraftstoffeinspritzpumpe selbst. Oft sich est im Betrieb einstellende Toleranzen in der Federkraft der Leerlauffedern sind Ursache dafür, dass besonders im Auslauf der Leerlauffeder grosse Unterschiede in der geförderten Restmenge, für Nullast beispielsweise bestehen, was zu erheblichen Unterschieden in der Fahrbeurteilung einer Einspritzpumpe mit Minitoleranzen gegenüber Maxitoleranzen führt. Bei dem genannten Regler ist es aus Gründen des Platzbedarfs nahezu unmöglich, nachträglich, also in eingebautem Zustand die Leerlauffeder und damit den P-Grad einzustellen. Die Leerlauffeder ist verhältnismässig hart ausgeführt, um trotz des grossen P-Grades eine kleine Hysterese zu erhalten, die vor allem dem durch die unterschiedliche Kraftstoffverarbeitung der Motorzylinder zurückzuführenden Rukkein entgegenwirkt.

Hinzu kommt, dass bei diesen bekannten Reglern beim Umsteuern von Schiebebetrieb auf Lastbetrieb ein «Loch» im Drehmoment des Motors entsteht, was sich erheblich nachteilig auf die Fahrqualität des Fahrzeugs auswirkt, was besonders, wenn es sich um einen Pkw handelt, nicht akzeptabel ist.

Durch die JP-A 57148032 (Abstracts of Japan, Band 6, Nummer 253/M-187//1131 11. Dezember 1982) ist eine Kraftstoffeinspritzpumpe gemäss der Gattung des Patentanspruchs 1 bekannt. Dort ist die Leerlauffeder als Druckfeder ausgebildet, die ab einer Schwenkbewegung eines Starthebels über einen bestimmten Drehwinkel mit diesem in Anlage kommt. Diese Ausgestaltung hat den Nachteil, dass die Druckfeder im ungünstigen Falle blockieren kann und dann einen festen, den Regelweg einschränkenden Anschlag in Richtung Abregelbewegung darstellt. In einem solchen Fall kann der Regler zumindest nicht mehr vollständig abregeln und es kann die Brennkraftmaschine durchgehen. Diese Gefahr besteht insbesondere bei der Verwendung einer hülsenartigen Führung der Druckfeder wie in der oben genannten Entgegenhaltung dargestellt.

Soll weiterhin eine solche Feder für Leerlaufregelung verwendet werden, die eine sehr geringe Leerlaufdrehzahl einhalten soll, so ergibt sich wegen dem nicht linearen Verlauf des Arbeitsvermögens des Drehzahlgebers bei kleiner Drehzahl, insbesondere wenn dieser als Fliehkraftdrehzahlgeber ausgeführt ist, ein für das Laufverhalten im Leerlaufbereich ungünstiger Ungleichförmigkeitsgrad, was die Tendenz fördert, dass bei auftretenden Lastsprüngen die Kraftstoffeinspritzmengensteuerung zu schnell in den Bereich der Abregelkurve der Startmenge gerät und dort die Brennkraftmaschine wegen der grossen Steilheit dieser Abregelkurve ins sogenannte «Sägen» kommt.

Aufgabe der Erfindung ist es, eine Kraftstoffeinspritzpumpe zu schaffen, bei der die oben genannten Nachteile nicht auftreten und mit der ein stabiler Betrieb auch bei im Leerlaufbetrieb auftretenden Lastsprüngen und bei sehr niedrig gehaltener Leerlaufdrehzahl möglich ist.

Diese Aufgabe wird erfindungsgemäss durch die kennzeichnenden Merkmale des Patentanspruchs 1 gelöst. Diese Lösung hat den Vorteil, dass der Leerlauf einerseits separat und sehr fein einstellbar und andererseits mit Hilfe der Korrekturfeder eine Korrektur einer störenden Ungleichförmigkeit des Einspritzmengenverlaufes im Leerlaufbereich möglich ist. Es kann mit der erfindungsgemässen Lösung ein Restmengenverlauf in einem Übergangsdrehzahlbereich sehr fein eingestellt werden und zwar unabhängig von den die Lastregelung besonders bei höheren Drehzahlen steuernden Regelfedern. Ungleichförmigkeiten der zum Stand der Technik genannten Art und auch solche anderen Ursprungs können mit der Korrekturfeder ausgeglichen und die Abregelkurven im Leerlaufbereich mit einem günstigen Einsatzpunkt linearisiert werden, ohne dass Massnahmen zur Verbesserung des Arbeitsvermögens des Reglers notwendig sind. Durch das von den sonstigen Reglerfedern unabhängig Angreifen der Leerlauffeder an einem der Reglerhebel wirkt als Gegenkraft auf die Leerlauffeder in dem von dieser geregelten Leerlaufdrehzahlbereich lediglich der Fliehkraftsignalgeber. Deshalb kann die Leerlauffeder sehr weich ausgebildet werden, was zu einem kleineren Ungleichförmigkeitsgrad führt und vor allem besser den quadratischen Verlauf der Kraftabgabe des Drehzahlsignalgebers über der Drehzahl beherrscht. Dies alles führt zusammen zu einem stabilen Leerlauf auch bei sehr niedrig gehaltener Leerlaufdrehzahl und zu einem guten Übergangsverhalten bei Lastaufnahme.

Aufgrund der erfindungsgemässen Ausgestaltung kann die Leerlauffeder auch für den Schiebebetrieb (lastfreier Betrieb, in dem das Fahrzeug die Brennkraftmaschine auf höhere Drehzahl bringt) dafür sorgen, dass stets eine geringe Menge eingespritzt wird, wodurch beim Übergang zum Lastbetrieb, dass heisst beim Gasgeben, kein «Loch» in der Kraftstoffzuführung entsteht. Dieses «Loch» wirkt sich besonders bei einer Diesel-Brennkraftmaschine unangenehm aus, da auf Grund der hohen Verdichtung auch eine entsprechend hohe Bremswirkung bei Nichtzuführen des Kraftstoffes durch die Brennkraftmaschine auf das Fahrzeug entsteht.

Die Leerlauffeder kann gemäss den Patentansprüchen 2 und 3 entweder am ersten Hebel oder am zweiten Hebel angreifen, wobei sie beim zweiten Hebel, der auch der Startmehrmengenhebel ist, nur solange wirksam sein darf, bis der Hebel in die Startmengenmehrlage schwenkt, in der dann nur noch die Startfeder wirksam sein soll.

Zwei Ausführungsbeispiele des Gegenstandes der Erfindung sind in der Zeichnung dargestellt und werden in folgendem näher beschrieben. Es zeigen: Fig. 1 einen Teil des ersten, in Verbindung mit Fig.4 zu sehenden Ausführungsbeispiels in schematischer Darstellung, Fig. 2 ein idealisiertes Drehzahl-Weg-Funktionsdiagramm zur Darstellung der Funktion der Leerlauffeder als Teil des erfinderischen Reglers, Fig. 3 einen Teil des zweiten, in Verbindung mit Fig.4 zu sehenden Ausführungsbeispiels, Fig. 4 die erfindungsgemässe Anordnung der Korrekturfeder, Fig. eine schematische Darstellung des Mengen-Drehzahldiagramms gemäss einem realen Kennfeld bei fehlender Korrekturfeder nach Fig. 4 und Fig. ein Mengen-Drehzahldiagramm gemäss einem realen Kennfeld bei vorhandener Korrekturfeder nach Fig. 4.

Bei dem sehr vereinfacht in Fig. 1 dargestellten Teil des ersten Ausführungsbeispiels, das durch die Ausführung nach Fig. 4 zu ergänzen ist, wird ein Pumpenkolben 1 einer Kraftstoffeinspritzpumpe, die vorzugsweise für die Versorgung einer selbstzündenden Brennkraftmaschine (Motor) für Kraftfahrzeuge verwendet wird, durch nicht dargestellte Mittel in eine hin- und hergehende und gleichzeitig rotierende Bewegung versetzt. Vom nicht dargestellten und durch den Pumpenkolben begrenzten Pumpenarbeitsraum führt ein im Pumpenkolben 1 verlaufender T-förmiger Entlastungskanal 2 zur Oberfläche des Pumpenkolbens 1 und wird dort durch einen Ringschieber 3 gesteuert. Bei der hin-und hergehenden Bewegung des Pumpenkolbens 1 wird nach Zurücklegung eines bestimmten Hubes je nach Lage des Ringschiebers 3 früher oder später dieser Entlastungskanal aufgesteuert, wodurch die Einspritzung unterbrochen wird. Die axiale Lage des Ringschiebers 3 entspricht somit der eingespritzten Menge.

Der Ringschieber 3 wird durch einen Starthebel 4 verschoben, der um eine Achse 5 schwenkbar ist und mit einem Zapfen 6 in eine Nut 7 des Ringschiebers zu dessen Betätigung eingreift. Am anderen Ende dieses Starthebels 4 greift ein synchron zur Drehzahl der Brennkraftmaschine angetriebener Drehzahlsignalgeber 8 an, der über Fliehgewichte 9 eine Verstellmuffe 10 verschiebt, die unmittelbar am Starthebel 4 angreift. Die dargestellte Lage nimmt der Starthebel 4 vor dem Starten der Brennkraftmaschine ein, wobei eine Startfeder 11 die Muffe 10 in die dargestellte Ausgangslage schiebt. In dieser Lage nimmt der Regelschieber 3 eine Stellung für eine Startmehrmenge ein. Sobald die Brennkraftmaschine gestartet ist, werden die Fliehgewichte 9 auseinandergeschoben und schwenken den Starthebel 4 um die Achse 5, bis er nach Zurücklegung des Weges a an einen Anschlag 12 eines Spannhebels 13 stösst, wonach die Übermenge fürs Starten abgeregelt ist.

Der Spannhebel 13 ist ebenfalls auf der Achse 5 schwenkbar gelagert und ist durch eine Regelfeder 15 belastet. Mittels eines Verstellhebels 16 ist die Einstellung bzw. die Vorspannkraft änderbar, die beim Abregeln des Drehzahlsignalgebers überwunden werden muss. Dabei entspricht die Stellung des Verstellhebels 16 der jeweiligen, beispielweise durch das Gaspedal des Fahrzeugs eingegebenen Last bzw. dem Drehmomentwunsch des Fahrers der Brennkraftmaschine. In Reihe zu dieser Regelfeder 15 sind eine Angleichfeder 17 und eine Zwischenfeder 18 geschaltet, auf deren Funktion hier nicht näher eingegangen wird. Regelfeder 15 und Angleichsfeder 17 weisen eine unterschiedliche Härte auf und sind als vorgespannte Druckfedern innerhalb eines Verstellkäfigs 19 angeordnet, während die Zwischenfeder 18 direkt zwischen einem Kupplungsbolzen 20 des Käfigs 19 und dem Spannhebel 13 angeordnet ist. Die Regelfeder hat einen Federweg f, die Angleichfeder einen Federweg e und die Zwischenfeder einen Federweg d.

Ausserdem greift an dem Spannhebel eine Leerlauffeder 25 an. Diese ist am Ende eines Verbindungsbolzen 30 eingehängt, der durch eine Ausnehmung 31 im Spannhebel 13 ragt und am anderen Ende als Anschlag einen Kopf 32 aufweist. Das andere Ende der Leerlauffeder ist in ein Verstellteil eingehängt, das hier als Einstellhebel 26 ausgebildet ist. Dieser ist mittels einer Justierschraube 27 zur Veränderung der Vorspannung der Leerlauffeder einstellbar und arbeitet unabhängig und parallel zu den anderen Reglerfedern: Wenn beispielsweise der Verstellhebel 16 die dargestellte Stellung einnimmt und die Brennkraftmaschine mit Drehzahlen oberhalb der Leerlaufdrehzahl den Drehzahlsignalgeber 8 derart antreibt, dass die Startfeder 11 zusammengepresst und die Leerlauffeder 25 entsprechend vorgespannt ist, so bewirkt diese eine verbleibende Einspritzmenge, indem sie den Regelschieber 3 i der erforderlichen Lage hält. Sobald dann der Fahrer Gas gibt, das heisst, den Verstellhebel 16 aus der dargestellten Lage schwenkt, verschiebt sich der Regelschieber 3 in eine Lage für grössere Einspritzmenge, ohne dass die Brennkraftmaschine vorübergehend keinen Kraftstoff erhält. Hierdurch wird vor allem ein Ruckeln in dieser Übergangsphase vermieden. Ausserdem kann die Leerlauffeder 25 ausserordentlich fein justiert werden und arbeitet unabhängig von den anderen Reglerfedern. In Fig. 2 ist ein idealisiertes Funktionsdiagramm dieses Drehzahlreglers dargestellt, in dem über der Abszisse die Drehzahl n in Umdrehungen pro Minute und über der Ordinate der Weg s in Millimeter des Regelschiebers 3 dargestellt ist. Die Bereiche a, d, e und f entsprechen den für die einzelnen Federn angegebenen Regelwegen. Zwischen dem Bereich e und f ist der Bereich u als ungeregelter Bereich. Dieses dargestellte Reglerkennfeld entspricht einem Leerlaufenddrehzahlregler mit Teillastangleichung. Die Teillastangleichung wird in dem Bereich e vorgenommen, wobei die Einspritzmenge der tatsächlich verbrennbaren Menge angepasst wird. Im ungeregelten Bereich u verlaufen die Kennlinien des Reglers wieder flach, bevor dann im Bereich f die Abregelung durch die Regelfeder 15 erfolgt. Diese Abregelkennlinien verlaufen entsprechend steil. Der Regler kann mit oder ohne Zwischenfeder 18 arbeiten, wobei die Zwischenfeder entsprechend dem Bereich d einen breiteren Leerlaufbereich und einen grösseren P-Grad bewirkt. Der Weg der Leerlauffeder 25 ist durch die unterste Kennlinie L_{H} bzw. L_{N} und L, dargestellt, die die Bereiche d und e durchfährt. Mit a ist dann noch der Startbereich erfasst, bei dem die Kennlinie bis zu etwa 200 Umdrehungen/Minute nahezu die doppelte Einspritzmenge entsprechend der Stellung s, des Regelschiebers 3 fördert.

Für die Kennlinie L nimmt der Verstellhebel 16 die in Fig. 1 dargestellte Lage ein, für die Kennlinie VL im Bereich f die dieser Leerlauflage entgegengesetzte Vollastlage. Besonders im Übergang der Leerlaufkennlinie L_{N} in den flacheren Bereich L, wird ein klarer Verlauf der Leerlaufkennlinie erreicht in einem verhältnismässig engen Toleranzbereich. Gerade in diesem Bereich läuft die Leerlauffeder bei bekannten Reglern aus, d. h. sie bewirkt keine Mengenregelungen, so dass die oben beschriebenen «Löcher» im Übergang von Schiebebetrieb zu Lastbetrieb entstehen. Die Kennlinie L_{N} kennzeichnet eine Einspritzpumpeneinstellung für eine niedrigere Leerlaufdrehzahl und die daneben gestrichelt eingezeichnete Kennlinie 4ᵢ die Einstellung für eine erhöhte Leerlaufdrehzahl mit entsprechend geänderter Stellung des Einstellhebels 26.

Bei dem in Fig. 3 dargestellten Teil des zweiten Ausführungsbeispiels greift im Unterschied zum ersten Ausführungsbeispiel die Leerlauffeder 25' am Starthebel 4' an mit dem Vorteil der unmittelbaren Wirkung auf den Regelschieber 3' (die Bezugszahlen entsprechen denen aus Fig. 1, sind lediglich mit einem Indexstrich versehen). Wichtig ist, dass die Regelfeder 25' im Startbetrieb nicht mehr wirkt, damit lediglich die Startfeder 11' den Drehzahlsignalgeber 8' in die dargestellte Ausgangslage schiebt und nach dem Starten entsprechend nur in Abhängigkeit von der Startfeder 11' ausreichend früh die Übermenge reduziert wird, um ein Durchgehen der Brennkraftmaschine zu verhindern.

Ausser der zu den Figuren 1 und 3 beschriebenen Leerlauffeder ist erfindungsgemäss eine Korrekturfeder 33 vorgesehen, wie sie näher in Fig. 4 dargestellt ist. Dort ist von dem Regler nach Figuren 1 und 3 jeweils nur der Verbindungsbolzen 30 gezeigt, der hier in Figur 4 als Verbindungsbolzen 30" bezeichnet ist. Am Ende dieses Bolzens ist die Leerlauffeder 25 eingehängt. Der Bolzen ragt durch eine Ausnehmung 31' am Ende des Starthebels 4" und weist an seinem jenseitigen Ende einen jetzt als Federteller 34 ausgebildeten Kopf auf. Zwischen diesem und dem Starthebel ist die Korrekturfeder 33 eingespannt, wobei diese Feder als Druckfeder ausgeführt ist und im gleichen Sinne wirkt wie die Zugfeder 25, die Leerlauffeder. Bei einer Anwendung bei einer Ausführung nach Figur 1 liegt der Durchbruch 31' im Schlepphebel 13 entsprechend dem Durchbruch 31 von Fig.1. Durch diesen Durchbruch wird dann der gemäss Fig. 4 modifizierte Verbindungsbolzen geführt. In anderer Ausführung kann statt obiger Anordnung der Bolzen auch in entsprechender Weise unter Einspannung einer Korrekturfeder zwischen Verstellteil 26 und dem zugehörenden Ende der Leerlauffeder angeordnet sein.

Anhand der Figuren 5 und 6 wird die Wirkungsweise dieser Ausführungsform verdeutlicht. In Figur 5 ist eine schematische Darstellung des Mengen-Drehzahl-Diagramms nach einem realen Kennfeld für ein Ausführungsbeispiel nach Figur 3, nämlich ohne Korrekturfeder, gezeigt. Es ist ähnlich aufgebaut wie das idealisierte Diagramm in Figur 2, wo der Weg des Ringschiebers 3 über der Drehzahl aufgezeichnet ist. Man kann in diesem realen Diagramm auch die Bereiche d, e, u und f erkennen. Abweichend von Figur 2 ist hier der Verlauf der Kennlinien L_{H} und L_{N}. Man erkennt, dass am Ende der Startdrehzahl bei der Abregelung gegen die Startfeder 11 die Kennlinie sehr steil ist und nahezu senkrecht verläuft. Bei Erreichen der Vollastkennlinie VL setzt die Wirkung der Leerlauffeder ein, und zwar bei erhöhtem Leerlauf L_{H} früher als bei niedrigerem Leerlauf L_{N}. Danach verliert die Kennlinie an Steigung und geht ab einem Knickpunkt bei K wieder in einen steileren Ast über, der letztendlich im unteren Knickpunkt in die schon aus Figur 2 bekannte Kennlinie L_{I} übergeht entsprechend dem flacheren Verlauf der Zwischenfederkennlinien im Bereich d. Beim niedrigen Leerlauf ist der Verlauf gleichartig nur zu niedrigeren Menen O_{K} verschoben. Ein solcher Kennlinienverlauf, wobei der Leerlaufpunkt im Bereich des steileren Astes der Kennlinien L_{H} bzw. L_{N} liegt, hat den Nachteil, dass sich bei einer Belastung aus dem Leerlaufbetrieb sehr schnell ein instabiler Zustand bei der Brennkraftmaschine einstellt. Belastungen im Leerlaufbereich können z. B. das Einsetzen einer Servolenkung oder die Arbeitsaufnahme einer Klimaanlage im Kraftfahrzeug sein. In einem solchen Falle würde infolge des flacheren Kennlinienverlaufes nach K sehr schnell die Drehzahl zusammenbrechen, dann aber die Brennkraftmaschine in dem Bereich der Abregelkennlinie der Startfeder 11 gelangen und dort infolge der Steilheit in dieser Kurve ins sogenannte «Sägen» geraten. Die Nichtlinearität der Äste L_{N} und L_{H} ist z. B. auf ein nichtlineares Arbeiten eines hier verwendeten Fliehkraftdrehzahlreglers zurückzuführen, der bei den so sehr niedrig eingestellten Leerlaufdrehzahlen auch ein zu geringes Arbeitsvermögen aufweist. Zudem machen sich in diesem Bereich Hystereseeinflüsse bemerkbar. Aber auch andere Toleranzen und Reibungseinflüsse können Mitursache für einen solchen Kurvenverlauf sein. Zum Beispiel wirkt sich auch eine abweichende Verstellcharakteristik des Reglers im Leerlaufbetrieb in diesem Sinne nachteilig aus, wenn über einen bestimmten Lastbereich die Einspritzrate dadurch vermindert werden soll, dass im Bypass zur Einspritzung über einen Teil des Pumpenkolbenförderhubes ein Teil der geförderten Kraftstoffmenge abströmt, so dass zum Erreichen derselben Einspritzmenge, die für den jeweiligen Betriebspunkt benötigt wird, eine relativ grössere Verschiebung des Ringschiebers in Richtung Mehrmenge notwendig ist. Die Verstellcharakteristik des Ringschiebers 3 ist somit im Leerlaufbetrieb anders als im Teillast- und Vollastbetrieb.

Mit Hilfe der Korrekturfeder kann nun der Kurvenverlauf L_{N} und L_{H} gemäss Figur 6 geändert werden. Auch in Figur 6 ist in Anpassung eines realen Kennfeldes über der Drehzahl die von der Kraftstoffeinspritzpumpe geförderte Kraftstoffmenge aufgetragen. Abweichend von Figur 5 erkennt man hier den Einfluss der Korrekturfeder 33, die früher abzuregeln beginnt als die Leerlauffeder 25. Etwa im Bereich der Knickstelle K von Figur 5, hier als Knickstelle K' gekennzeichnet, ist der Arbeitsweg der Korrekturfeder 33 verbraucht. Der Arbeitsbeginn der Korrekturfeder liegt dagegen sehr früh und überschneidet sich mit der ursprünglichen Abregelkurve der Startfeder, so dass die resultierende Abregelkurve S zwischen Startmenge und Erreichen der Vollastkurve VL gegenüber Figur 5 flacher verläuft nach einem Einsatzpunkt E. Im Punkt K' geht diese Kurve S gleichförmig in die Kennlinie L_{H}, der Leerlauffeder 25' über. Für den niedrigen Leerlauf ergibt sich eine entsprechende und etwas später bei E_{N} beginnende Kurve S_{N}, die gleichförmig in die Kennlinie L_{N}, übergeht. Auf diese Weise erhält man ein gutes Übergangsverhalten und einen stabilen Leerlauf bei sehr niedrig gehaltener Leerlaufdrehzahl.

## Patentansprüche

1. Drehzahlregler für Kraftstoffeinspritzpumpen, mit einem um eine Achse schwenkbaren ersten Hebel (13), an dem eine verstellbare Regelfeder (15) und eine dazu in Reihe geschaltete Angleichfeder (17) entgegen einer Rückstellkraft angreifen, welche durch einen Drehzahlsignalgeber (8) erzeugt über einen das Einspritzmengenverstellglied (3) der Kraftstoffeinspritzpumpe verstellenden, um eine Achse (5) schwenkbaren zweiten Hebel (4) nach Anlage an einen Anschlag (12) des ersten Hebels (13) auf diesen übertragbar ist, und mit einer an einem der Hebel (13, 4) angreifenden Leerlauffeder (25), deren einer Anlenkpunkt an einem Verstellteil (26, 27, 26', 27') angreift und die ausser dem Startdrehzahlbereich stets in Kraft bleibt, und mit mindestens einer zwischen dem ersten Hebel (13) und dem zweiten Hebel (4) angeordneten Startfeder (11) in Form einer Druckfeder, die bis zur Anlage des zweiten Hebels (4) an den ersten Hebel (13) zusammenpressbar ist, dadurch gekennzeichnet, dass die Leerlauffeder (25, 25') eine Zugfeder ist und dass an einem der Enden der Leerlauffeder ein Verbindungsteil (30") befestigt ist, zwischen dem und dem zugehörigen Anlenkpunkt der Leerlauffeder, nämlich dem Verstellteil (26, 26') oder einem der beiden Hebel (13, 4), eine als Druckfeder ausgebildete Korrekturfeder (33) eingeschlossen ist.

2. Drehzahlregler nach Anspruch 1, dadurch gekennzeichnet, dass die Leerlauffeder (25) am ersten Hebel (13) parallel zur Regelfeder (15) angreift (Fig. 1).

3. Drehzahlregler nach Anspruch 1, dadurch gekennzeichnet, dass die Leerlauffeder (25') an dem zweiten Hebel (4') entgegen der Kraft des Drehzahlsignalgebers (8') angreift.

4. Drehzahlregler nach einem der vorstehenden Ansprüche, dadurch gekennzeichnet, dass in Reihe zur Regelfeder (15) eine Zwischenfeder (18) angeordnet ist.

## Claims

1. Speed governor for fuel injection pumps, with a first lever (13) which is pivotable about an axle and on which an adjustable control spring (15) and a matching spring (17) arranged in series with this engage counter to a restoring force which, generated by a speed-signal transmitter (8) can be transmitted, via a second lever (4) adjusting the injection-quantity adjusting member (3) of the fuel injection pump and pivotable about an axle (5), to the first lever (13), after the former has come in contact with a stop (12) of the latter, and with an idling spring (25) which engages on one of the levers (13,4) and one point of articulation of which engages on an adjusting part (26, 27, 26_{'}, 27') and which always remains in force, with the exception of the starting-speed range, and with at least one starting spring (11), in the form of a compression spring, which is arranged between the first lever (13) and the secon lever (4) and which can be compressed until the second lever (4) comes into contact with the first lever (13), characterized in that the idling spring (25, 25') is a tension spring, and in that fastened to one of the ends of the idling spring is a connecting part (30"), between which and the associated point of articulation of the idling spring, namely the adjusting part (26, 26') or one of the two levers (13, 4), a correcting spring (33) designed as a compression spring is included.

2. Speed governor according to Claim 1, characterized in that the idling spring (25) engages on the first lever (13) in parallel with the control spring (15) (Fig. 1).

3. Speed governor according to Claim 1, characterized in that the idling spring (25') engages on the second lever (4') counter to the force of the speedsignal transmitter (8').

4. Speed governor according to one of the preceding Claims, characterized in that an intermediate spring (18) is arranged in series with the control spring (15).

## Revendications

1. Régulateur de vitesse de rotation pour des pompes d'injection de carburant, comportant un premier levier (13) basculant autour d'un axe sur lequel agit un ressort de régulateur (15), réglable, ainsi qu'un ressort de compensation (17) en série sur le précédent, contre une force de rappel créée par un capteur de signal de vitesse de rotation (8) réglant par l'intermédiaire d'un second levier (4) basculant autour d'un axe (5) et réglant l'organe de réglage de quantité injectée (3) de la pompe d'injection de carburant, après être venu en appui contre une butée (12) du premier levier (13) pour transmettre le mouvement à celui-ci et un ressort de ralenti (25) attaquant l'un des leviers (13, 4) et dont un point d'appui agit sur une pièce de réglage (26, 27, 26', 27'), et qui reste toujours en force en dehors de la plage des vitesses de rotation de démarrage, et au moins un ressort de démarrage (11) prévu entre le premier levier (13) et le second levier (4), sous la forme d'un ressort de compression qui peut être comprimé jusqu'à ce que le second levier (4) vienne en appui contre le premier levier (13), régulateur caractérisé en ce que le ressort de ralenti (25, 25') est un ressort de traction et en ce qu'une pièce de liaison (30") est fixée à une des extrémités du ressort de ralenti, et un ressort de correction (33) en forme de ressort de compression est placé entre cette pièce de liaison et le point d'articulation correspondant du ressort de ralenti, c'est-à-dire la pièce de réglage (26, 26') ou l'un des deux leviers (13,4).

2. Régulateur de vitesse de rotation selon la revendication 1, caractérisé en ce que le ressort de ralenti (25) est relié au premier levier (13) en parallèle au ressort de régulateur (15) (figure 1).

3. Régulateur de vitesse de rotation selon la revendication 1, caractérisé en ce que le ressort de ralenti (25') attaque le second levier (4') contre la force développée par le générateur de signal de vitesse de rotation (8').

4. Régulateur de vitesse de rotation selon l'une des revendications précédentes, caractérisé par un ressort intermédiaire (18) en série sur le ressort de régulateur (15).
